# EUROPÄISCHE PATENTSCHRIFT

(11) **EP 0 638 113 B1**
(45) Veröffentlichungstag und Bekanntmachung des Hinweises auf die Patenterteilung: **15.11.1995**
(21) Anmeldenummer: 93909849.7
(22) Anmeldetag: 27.04.1993
(51) Int. Cl.: C10B 21/22

(54) **KOKSOFEN**
COKE OVEN
FOUR A COKE

(30) Priorität: 29.04.1992 DE 4214137
(43) Veröffentlichungstag der Anmeldung: 15.02.1995
(73) Patentinhaber: RUHRKOHLE AKTIENGESELLSCHAFT, 45128 Essen (DE)
(72) Erfinder: BREIDENBACH, Dieter, D-4630 Bochum 1 (DE); OLDENGOTT, Hans, D-4700 Hamm 4 (DE)
(86) Internationale Anmeldenummer: EP9301019
(87) Internationale Veröffentlichungsnummer: WO9322398

(56) Entgegenhaltungen:
- DE-A- 1 671 318
- DE-A- 2 154 412
- DE-A- 3 900 860
- US-A- 3 494 833

## Beschreibung

Die Erfindung betrifft einen Koksofen mit Heizzügen, wobei jeder Heizzug mit einer Abgasrückführung ausgerüstet ist und mit mindestens zwei Gaszuführungen sowie zwei Luftzuführungen versehen ist und eine der beiden Gaszuführungen alternativ als zusätzliche Luftzuführung dienen kann. Bei diesem aus der DE-A-1 671 318 bekannten, bivalent betreibbaren Koksofen wird in Starkgas-Zuführungsleitungen eine Gasverdünnung durch Eindosieren von rückgeführtem Abgas vorgenommen, um der Gefahr von Kohlenstoffablagerungen in den Leitungen vorzubeugen. Dabei ist es nachteilig, daß jedem Heizzug eine eigene Mischvorrichtung zugeordnet ist und diese jeweils vom benachbarten Heizzug Abgas über die benachbarte Starkgas-Zuführungsleitung beziehen muß.

Aus der DE-OS 39 00 860 ist eine gattungsähnliche Bestückung der Heizzüge eines bivalent betreibbaren Koksofens mit mindestens zwei Gaszuführungen und zwei Luftzuführungen bekannt. Da keramische Teile im Bereich der Gaszuführung bzw. Luftzuführung beschädigt werden können, treten gelegentlich Abplatzungen auf, die den Gasweg/Luftweg verlegen. Das führt zwangsläufig zu einer Störung der Beheizung - also zu einer Ungleichmäßigkeit, die durch die ergänzenden bzw. alternativen Gas- bzw. Luftzuführungen vermieden wird. Eine Besonderheit dieses Koksofens ist außerdem, daß in einer Starkgasleitung eine Klappenregelung für den Starkgasbetrieb vorgesehen ist und der Klappenregelung zur Feinregulierung von Zusatzstarkgas über die zweite Gaszuführung bei Schwachgasbetrieb eine Bypaßleitung kleineren Querschnitts mit Klappe zugeordnet ist.

Es wird aus Gründen des Umweltschutzes angestrebt, das beim Verbrennungsvorgang entstehende NOₓ möglichst unterhalb bestimmter vorgegebener Grenzwerte zu halten.

Aufgabe der vorliegenden Erfindung ist es, bei Koksöfen der eingangs genannten Gattung neben einer verbesserten Verbrennungsführung den NOₓ-Anteil zu verringern. Nach der Erfindung wird das bei Koksöfen mit mindestens einer zweiten Gaszuführung bzw. Luftzuführung bzw. für jeden Heizzug durch die kennzeichnenden Merkmale des Patentanspruchs 1 erreicht. Eine Weiterbildung ist in Unteranspruch 2 niedergelegt.

Die Vorteile der erfindungsgemäßen Koksöfen sind insbesondere die vielfältigen Regulierungsmöglichkeiten zur Optimierung der Beheizung und zur Minimierung der Schadstoffe, insbesondere des NOₓ, im Rauchgas bei bivalenten Koksöfen, die alternativ im Schwachgas- und/oder Starkgasbetrieb betreibbar sind.

Die Erfindung wird nachfolgend anhand der Zeichnung näher erläutert. Die Zeichnung besteht aus folgenden Figuren.
- Figur 1 und 1a: zeigen in einer zweiteiligen schematischen Darstellung einen Querschnitt durch eine Koksofenbatterie in Verbindung mit der Leitungsführung für Luft, Gas und Abgas, wobei Fig. 1 die linke Seite und Fig. 1a die rechte Seite der Koksofenbatterie wiedergeben,
- Figur 2: einen Schnitt durch eine Heizwand,
- Figur 3: als Einzelheit aus Figur 2 die Darstellung von zwei Heizzügen,
- Figur 4: einen Teilquerschnitt durch den Regeneratorbereich und
- Figur 5: einen Teilquerschnitt durch eine Koksofenbatterie.

In Figur 1 und 1a sind zwei Koksöfen 2, 3 einer Koksofenbatterie 1 dargestellt, bei denen Ofenkammern 4 beiderseits von Heizwänden 5 begrenzt werden. Die Heizwände 5 enthalten eine Vielzahl von Heizzügen 6, 7, - siehe auch Fig. 2 - die jeweils miteinander korrespondieren, indem in den Heizzügen 6 die Gasverbrennung erfolgt und im Heizzug 7 die heißen Abgase abgeführt werden. Von Zeit zu Zeit erfolgt eine Umstellung der Heizungsführung dergestalt, daß die Verbrennung der Gase im Heizzug 7a und die Abführung der heißen Abgasen im Heizzug 6a vonstatten gehen. Dies beruht darauf, daß die Koksöfen 2, 3 im Regeneratorbetrieb betrieben werden (Figur 4 und 5). Dabei wird einer Regeneratorkammer 40 wechselweise das Abgas aus den Heizzügen 7 bzw. 6a zugeführt, das den Regeneratorbesatz 42 aufheizt, und der Regeneratorbesatz 42 jeweils nach erfolgter Umstellung das durchströmende Schwachgas bzw. die durchströmende Luft erwärmt, bevor diese Medien in die Heizzüge 6 bzw. 7a gelangen.

Die Koksöfen 2, 3 sind bivalent beheizbar. Bei Schwachgasbeheizung (Figur 4) gelangt dieses Gas aus Schwachgaskanälen 44 über den Regenerator 40 und Schwachgaskanäle 20 bzw. 21a sowie andererseits die Luft aus Luftkanälen 45 ebenfalls über Regenerator 40 und Luftkanäle 22 bzw. 23a in die Heizzüge 6 bzw. 7a.

In Gegenrichtung wird das Abgas aus den Heizzügen 7 bzw. 6a über Abgaskanäle 21, 23, 25 bzw. 20a, 22a, 24a in die Regeneratoren 40 zurückgeleitet und über Abgaskanäle 46, 47 abgeführt.

Bei Starkgasbeheizung (Fig. 1a) gelangt das Starkgas aus einer Starkgasleitung 26 über Gaszuführungsleitungen 8, 9 sowie über Gasabzweigleitungen 12, 13 in Gaszuführungen 16, 17 bzw. 16a, 17a und wird von dort in die Heizzüge 6, 7a geführt. Weiterhin ist gemäß Figur 1 eine Luftleitung 32 vorgesehen, an die Luftzuführungsleitungen 10, 11 bzw. Abgaszuführungsleitungen 10a, 11a anschließen, die ihrerseits über Luftabzweigleitungen 14, 15 bzw. Abgasabzweigleitungen 14a, 15a in Luftzuführungen 18, 19 bzw. Abgaszuführungen 18a, 19a übergehen, aus denen die Heizzüge 6, 7a mit Zusatzluft bzw. mit Abgas als Abmagerungsmittel beschickt werden können.

Anstelle von Schwachgas kann durch die Kanäle 20 bzw. 21a bei Starkgasbetrieb Zusatzluft eingetragen werden, wenn die Luft aus den Kanälen 22, 24 bzw. 23a, 25a nicht ausreicht, um eine ausreichende Verbrennung des Starkgases zu gewährleisten.

Darüber hinaus besteht über die Luftzuführungsleitungen 10, 11 bzw. Abgaszuführungsleitungen 10a, 11a eine beliebige Kombinationsmöglichkeit, das jeweilige Gas-Luft-Gemisch in den Heizzügen 6 bzw. 7a hinsichtlich des Heizwertes dieses Brennstoff-Gemisches zu optimieren oder hinsichtlich des NOₓ-Gehaltes der Rauchgase zu minimieren.

Beispielsweise kann bei Schwachgasbetrieb Zusatzluft oder zusätzlich Starkgas in die Heizzüge 6, 7a eingetragen werden. Bei Starkgasbeheizung kann entweder Zusatzluft oder Abgas in die Heizzüge 6, 7a zur Optimierung der Verbrennungsführung oder des NOₓ-Gehaltes der Rauchgase indiziert werden. Zu diesem Zweck ist die Starkgasleitung 26 einmal mit einer Regelklappe 28 ausgestattet. Andererseits verfügt sie über eine Absperrarmatur 29, die über eine Bypaßleitung 27 umgehbar ist, die ihrerseits über eine Regelklappe 30 zur Feingasregelung verfügt, um bei Schwachgasbetrieb geringe Starkgasmengen zuzudosieren. Die Bypaßleitung 27 ist ihrerseits über eine Absperrarmatur 31 absperrbar, wenn die Grobregelung über die Regelklappe 28 bei Starkgasbeheizung ausreichend ist.

Die Luftleitung 32, alternativ Abgasleitung 32a, verfügt ebenfalls über eine Regelklappe 33. Während die Zuführungen zu den Lufkanälen 22, 24 bzw. 23a, 25a in üblicher Weise (hier nicht dargestellt) durch den Schornstein über Lufteinfallklappen in die Regeneratoren 40 und weiter in die Heizzüge 6, 7a gesaugt wird und hierbei die Höhe und der Durchmesser des Schornsteins oder auch die Abgastemperatur und die Temperatur der Außenluft für den Lufteinfall maßgebend sind, wird die Zusatzluft bzw. das Abgas zweckmäßig mit Hilfe eines Gebläses 34 eingetragen. Konstruktiv wird das Umschalten von Luftfahrt zu Abgasfahrt dadurch gelöst, daß der Lufteintrag über einen Blindflansch 36 verschlossen wird und der Kaminfuchs 35 durch Öffnen einer Absperrarmatur 38 angeschlossen wird. Zum erneuten Umschalten auf Zwangsluftfahrt kann der Kaminfuchs über eine Steckscheibe 37 abgeschiebert werden.

Wie aus Figur 3 hervorgeht können Aufsatzdüsen 39 in die Luftzuführung 18, 19 bzw. Abgaszuführung 18a, 19a eingesetzt werden, um die Flammenform so zu steuern bzw. zu ändern, daß schädliche Stoffe, insbesondere NOₓ, im Abgas minimiert werden können.

Gemäß Figur 4 können die Auslässe bzw. Einlässe zu den Regeneratoren 40 mit Schiebern 43 ausgerüstet sein.

### Bezugszeichenliste

- 1: Koksofenbatterie
- 2: Koksofen
- 3: Koksofen
- 4: Koksofenkammer
- 5: Heizwand
- 6: Heizzug
- 6a: Heizzug (umgestellt)
- 7: Heizzug
- 7a: Heizzug (umgestellt)
- 8: Gaszuführungsleitung
- 9: Gaszuführungsleitung
- 10: Luftzuführungsleitung
- 10a: Abgaszuführungsleitung
- 11: Luftzuführungsleitung
- 11a: Abgaszuführungsleitung
- 12: Gasabzweigleitung
- 13: Gasabzweigleitung
- 14: Luftabzweigleitung
- 14a: Abgasabzweigleitung
- 15: Luftabzweigleitung
- 15a: Abgasabzweigleitung
- 16: Gaszuführung
- 16a: Gaszuführung (umgestellt)
- 17: Gaszuführung
- 17a: Gaszuführung (umgestellt)
- 18: Luftzuführung
- 18a: Luftzuführung (umgestellt)
- 19: Luftzuführung
- 19a: Luftzuführung (umgestellt)
- 20: Schwachgaskanal
- 20a: Abgaskanal (umgestellt)
- 21: Abgaskanal
- 21a: Schwachgaskanal (umgestellt)
- 22: Luftkanal
- 22a: Abgaskanal (umgestellt)
- 23: Abgaskanal
- 23a: Luftkanal (umgestellt)
- 24: Luftkanal
- 24a: Abgaskanal (umgestellt)
- 25: Abgaskanal
- 25a: Luftkanal (umgestellt)
- 26: Starkgasleitung
- 27: Bypaßleitung
- 28: Regelklappe
- 29: Absperrarmatur
- 30: Regelklappe
- 31: Absperrarmatur
- 32: Luftleitung
- 32a: Abgasleitung
- 33: Regelklappe
- 34: Gebläse
- 35: Abgaskaminfuchs
- 36: Blindflansch (Abgasfahrt)
- 37: Steckscheibe (Zwangsluftfahrt)
- 38: Absperrarmatur
- 39: Aufsatzdüse
- 40: Regenerator
- 41: Ofensohle
- 42: Regeneratorbesatz
- 43: Schieber
- 44: Schwachgaskanal
- 45: Luftkanal
- 46: Abgaskanal
- 47: Abgaskanal

## Patentansprüche

1. Koksofen mit Heizzügen in der Heizwand, wobei jeder Heizzug (6 bzw. 7a) mit einer Abgasrückführung (32a) ausgerüstet ist, mindestens mit zwei Gaszuführungen (20, 17 bzw. 21a, 16) sowie zwei Luftzuführungen (22, 24 bzw. 23a, 24a) versehen ist und eine der beiden Gaszuführungen (20 bzw. 21a) alternativ als zusätzliche Luftzuführung dienen kann, **dadurch gekennzeichnet**, daß eine weitere zusätzliche Luftzuführung (19 bzw. 18) an eine Luftleitung (32) anschließbar ist, die zwecks Zwangsluftzuführung über ein Gebläse (34) verfügt und die alternativ als Abgaszuführung (18a bzw. 19a) mit einer Abgasleitung (32a) verbindbar ist, die an den Abgaskaminfuchs (35) anschließbar ist und daß in einer Starkgasleitung (26) eine Klappenregelung (28) für den Starkgasbetrieb vorgesehen ist und der Klappenregelung (28) zur Feinregelung von Zusatzstarkgas über die zweite Gaszuführung (16, 17) bei Schwachgasbetrieb eine Bypaßleitung (27) kleineren Querschnitts mit Klappe (30) zugeordnet ist.

2. Koksofen nach Anspruch 1, **dadurch gekennzeichnet**, daß die zweite Gaszuführung (16, 17) mit einer Aufsatzdüse (39) zur Steuerung bzw. Änderung der Flammenform versehen ist.

## Claims

1. A coke oven with heating flues in the heating wall, wherein each heating flue (6 and 7a respectively) is equipped with a waste-gas return duct (32a), is provided with at least two gas supply ducts (20, 17 and 21a, 16 respectively) and two air supply ducts (22, 24 and 23a, 24a respectively), and one of the two gas supply ducts (20 and 21a respectively) can act alternatively as an additional air supply duct, **characterized in that** a further additional air supply duct (19 and 18 respectively) is attachable to an air pipe (32) which is provided with a fan (34) for a forced air supply and which is alternatively connectable as a waste-gas supply duct (18a and 19a respectively) to a waste-gas pipe (32a) attachable to the waste-gas chimney flue (35), and a valve-regulating means (28) for rich-gas operation is provided in a rich-gas pipe (26), and a by-pass line (27) of smaller cross-section with a valve (30) is associated with the valve-regulating means (28) for fine regulation of additional rich gas by way of the second gas supply duct (16, 17) during lean-gas operation.

2. A coke oven according to Claim 1, **characterized in that** the second gas supply duct (16, 17) is provided with a mounted nozzle (39) for controlling or varying the flame shape.

## Revendications

1. Four à coke à carneaux de chauffe dans la paroi de chauffe, chaque carneau de chauffe (6 ou 7a) étant équipé d'une recirculation de gaz de fumée (32a) et pourvu d'au moins deux amenées de gaz (20, 17 ou 21a, 16) ainsi que de deux amenées d'air (22, 24 ou 23a, 24a), et une des deux amenées de gaz (20 ou 21a) pouvant, en variante, servir d'amenée d'air supplémentaire, caractérisé en ce que l'on peut raccorder une amenée d'air supplémentaire (19 ou 18) à une conduite d'air (32), qui dispose d'un ventilateur (34) en vue d'une amenée forcée d'air et qui, en variante, peut être reliée à une conduite de gaz de fumée (32a) servant d'amenée de gaz de fumée (18a ou 19a), qui peut être raccordée au canal de raccordement des carneaux à la cheminée de gaz de fumée (35), et en ce que, dans une conduite de gaz riche (26), est prévue une régulation à clapet (28) pour le fonctionnement au gaz riche, et en ce qu'à la régulation à clapet (28) est associée une conduite de dérivation (27) de plus petite section transversale comportant un clapet (30), pour la régulation fine du gaz riche supplémentaire par l'intermédiaire de la seconde amenée de gaz (16, 17), lors d'un fonctionnement au gaz pauvre.

2. Four à coke selon la revendication 1, caractérisé en ce que la seconde amenée de gaz (16, 17) est pourvue d'un ajutage de garniture (39) pour le contrôle ou la modification de la forme des flammes.
